# EUROPÄISCHE PATENTSCHRIFT

(11) **EP 1 534 045 B1**
(45) Veröffentlichungstag und Bekanntmachung des Hinweises auf die Patenterteilung: **09.11.2011**
(21) Anmeldenummer: 04026625.6
(22) Anmeldetag: 10.11.2004
(51) Int. Cl.: H04S 7/00

(54) **Einstellvorrichtung für eine Audioeinrichtung in einem Fahrzeug sowie entsprechendes Einstellverfahren**
Adjustment device for an audio device in a vehicle and corresponding adjustment method
Dispositif de réglage pour dispositif audio dans un véhicule et procédé de réglage correspondant

(30) Priorität: 21.11.2003 DE 10354492
(43) Veröffentlichungstag der Anmeldung: 25.05.2005
(73) Patentinhaber: Volkswagen AG, 38436 Wolfsburg (DE)
(72) Erfinder: Heimermann, Matthias, 38302 Wolfenbüttel (DE); Wengelnik, Heino, 38442 Wolfsburg (DE)

(56) Entgegenhaltungen:
- EP-A- 0 352 627
- EP-A- 1 259 097
- EP-A- 1 263 263
- JP-A- 58 138 200
- US-B1- 6 507 658

## Beschreibung

Die Erfindung betrifft eine Vorrichtung und ein Verfahren zur Einstellung einer Audioeinrichtung eines Fahrzeuges gemäß dem Oberbegriff der unabhängigen Patentansprüche.

Es ist bekannt mit einer Balance/Fader-Einstellung die Lautstärkeverteilung im Fahrzeuginnenraum zu regulieren. Dies erfolgt in der Regel über zwei Schieberegler, wobei mittels des Balance-Reglers die Lautstärkeverteilung zwischen den linken und rechten Lautsprechern (Fahrzeugquerrichtung) und mittels des Fader-Reglers die Lautstärkeverteilung zwischen den vorderen und hinteren Lautsprechern (Fahrzeuglängsrichtung) im Fahrzeug eingestellt wird. Um eine Gesamtabstimmung zu erreichen, ist ein kompliziertes Wechselspiel zwischen den beiden Reglern erforderlich. Darüber hinaus ist die aus beiden Parametern resultierende Lautstärkeverteilung anhand der Schieberegler schlecht ablesbar.

Wird beispielsweise der Balanceregler nach "rechts" eingestellt, ist die Lautstärke von den rechten Lautsprechern höher als die von den linken. Der optimale Klangfokus liegt aber in der linken Hälfte des Fahrzeugs an einem Punkt, an dem von beiden Seiten die gleiche Lautstärke gemessen werden kann, so dass dort ein optimaler Stereoeffekt erzielt wird. Gleiches gilt für die Fader-Einstellung. Wenn der Fader nach vorne geregelt wird, erhöht sich im vorderen Fahrgastraum die Lautstärke. Der Klangfokus mit optimaler Lautstärke liegt dann jedoch hinten. Diese bekannte Art der Einstellung ist für den Benutzer jedoch sehr unkomfortabel.

Die EP 1 263 263 A1 beschreibt eine Audioeinrichtung, bei der sich der Fader und die Balance mit Hilfe einer Bedieneinrichtung einstellen lässt, wobei eine Anzeigeeinrichtung mit Hilfe einer Markierung in einer zweidimensionalen Ebene den Ort markiert, für den die Einstellung optimal ist.

Es ist die Aufgabe der Erfindung, eine Vorrichtung und ein Verfahren zur Einstellung einer Audioeinrichtung eines Fahrzeuges zu schaffen, so dass die Einstellmöglichkeiten für die Audioeinrichtung im Fahrzeuginnenraum komfortabler gestaltet sind.

Die Aufgabe wird durch die Merkmale der Patentansprüche 1 und 12 gelöst. Vorteilhafte Ausund Weiterbildungen sind in den Unteransprüchen dargestellt.

Gemäß der Erfindung weist die Vorrichtung zur Einstellung einer Audioeinrichtung eines Fahrzeuges eine Anzeigeeinrichtung zum graphischen Darstellen des Fahrzeuges auf, wobei in der graphischen Darstellung des Fahrzeuges ein Symbol darstellbar und/oder dargestellt ist, welches den Ort im Fahrzeuginnenraum repräsentiert, an dem die Einstellung der Lautstärkeverteilung der Audioeinrichtung vornehmbar und/oder vorgenommen ist, wobei mit der Bedieneinrichtung das Symbol in der graphischen Darstellung des Fahrzeuges an eine Position bewegbar ist, die einen Ort im Fahrzeuginnenraum repräsentiert, an dem die Lautstärkeverteilung einzustellen ist.

Nach dem erfindungsgemäßen Verfahren zum Einstellen einer Audioeinrichtung eines Fahrzeuges ist vorgesehen, dass auf einer Anzeigeeinrichtung das Fahrzeug graphisch dargestellt wird, wobei in der graphischen Darstellung des Fahrzeuges ein Symbol dargestellt wird, welches den Ort im Fahrzeuginnenraum repräsentiert, an dem die Einstellung der Lautstärkeverteilung der Audioeinrichtung vorgenommen ist, wobei mit der Bedieneinrichtung das Symbol in der graphischen Darstellung des Fahrzeuges an eine Position bewegt wird, die einen Ort im Fahrzeuginnenraum repräsentiert, an dem die Lautstärkeverteilung einzustellen ist. Somit kann von einem Fahrzeuginsassen auf einfache und komfortable Weise eine Einstellung der Lautstärkeverteilung im Fahrzeuginnenraum vorgenommen werden.

Eine Ausbildung der Erfindung sieht vor, dass die Anzeigeeinrichtung eine graphische Darstellung bezüglich der Lautstärkeverteilung in der Fahrzeuglängsachse und/oder in der Fahrzeugquerachse und/oder in der Fahrzeughochachse aufweist. Die graphische Darstellung ist parallel zur jeweiligen Fahrzeugachse angeordnet. Vorzugsweise ergibt der Schnittpunkt der Geraden, die durch den jeweiligen Punkt der eingestellten Lautstärkeverteilung in der jeweiligen Fahrzeugachse gelegt ist, den Ort der Einstellung der Lautstärkeverteilung.

Vorteilhafterweise weist die Anzeigeeinrichtung eine graphische Darstellung der aktuellen Lautstärke der zumindest zwei Lautsprecher auf.

Ferner weist die Anzeigeeinrichtung eine graphische Darstellung des Fahrzeuges auf, dies kann beispielsweise eine Ansicht von oben (Fahrzeugdraufsicht bzw. top view) sein. Die graphische Darstellung des Fahrzeuges kann schematisch oder photographisch ausgeführt sein. Die Darstellung der Fahrzeugdraufsicht ist von Vorteil, da sich der Insasse, welcher die Einstellung der Lautstärkeverteilung vornimmt, gut orientieren kann, an welcher Position im Fahrzeug er gerade eine Einstellung vornimmt.

Vorteilhafterweise weist die Anzeigeeinrichtung eine zwei und/oder dreidimensionale graphische Darstellung auf.

Eine Ausbildung der Erfindung sieht vor, dass das Symbol, welches den Ort im Fahrzeuginnenraum repräsentiert, an dem die Einstellung der Lautstärkeverteilung der Audioeinrichtung vornehmbar ist und/oder vorgenommen ist, in der graphischen Darstellung des Fahrzeuges mit der Bedieneinrichtung in Fahrzeuglängs- und/oder in Fahrzeugquerund/oder in Fahrzeughochachse bewegbar ist. Dabei kann die Verschiebbarkeit des Symbols stufenlos oder in festgelegten Schritten erfolgen. Vorzugsweise ist die Bedieneinrichtung als Multifunktionsbedieneinrichtung ausgeführt. Multifunktionsbedieneinrichtungen sind beispielsweise aus den Druckschriften DE 102 05 641 A1, DE 198 07 410 A1 und DE 199 37 463 A1 bekannt.

Des Weiteren umfasst die Bedieneinrichtung in Form einer Multifunktionsbedieneinrichtung zur Steuerung der Bewegung des Symbols, insbesondere einen Joystick, eine Touchscreen, ein Touchpad, einen Trackball, eine Kreuzwippe und/oder einen Drehknopf mit Enterfunktion. Derartige Bedienelemente sind aus den Druckschriften DE 100 59 793 A1, EP 0 366 132 B1, EP 0 701 926 B2, DE 101 39 694 A1 und EP 0 893 750 B1 bekannt.

Nachfolgend wird die Erfindung anhand der Zeichnungen an mehreren Ausführungsbeispielen näher erläutert. Darin zeigen:
- Fig. 1:: Darstellung einer Einstellvorrichtung gemäß einer ersten Ausführungsform der Erfindung
- Fig. 2:: Darstellung einer zweiten Ausführungsform der Erfindung
- Fig. 3: Darstellung einer dritten Ausführungsform der Erfindung

In Fig. 1 ist die Anzeigeeinrichtung 1 mit der graphischen Darstellung des Fahrzeuges 2 gezeigt. Die graphische Darstellung des Fahrzeuges 2 kann schematisch oder photographisch ausgebildet sein. Bevorzugt ist das Fahrzeug in der Draufsicht, also in top view, gezeigt. Bei der graphischen Darstellung des Fahrzeugs 2 können beispielsweise die Fahrzeugsitze (8, 11, 12) als Orientierungshilfe darstellt sein (vgl. Fig. 2). Des Weiteren ist die graphische Darstellung der Anzeigeeinrichtung 1 zwei und/oder dreidimensional ausgeführt.

Auf der Anzeigeeinrichtung 1 sind die Lautsprecher 3, 4, 5 und 6 dargestellt. Diese sind entsprechend ihrer Anordnung im Fahrzeug in der graphischen Darstellung wiedergegeben. Beispielsweise ist der Lautsprecher 3 vorn links im Fahrzeug angeordnet. Femer ist in der graphischen Darstellung die Lautstärke der einzelnen Lautsprecher 3, 4, 5 und 6 symbolisch angegeben. In Fig. 1 weisen die Lautsprecher 3, 4, 5 und 6 die gleiche Lautstärke auf.

In der graphischen Darstellung des Fahrzeuges 2 ist ein Symbol 7 dargestellt, welches den Ort im Fahrzeuginnenraum repräsentiert, an dem die Einstellung der Lautstärkeverteilung der Audioeinrichtung vorgenommen ist. Im dargestellten Beispiel befindet sich das Symbol 7 in Form eines Fadenkreuzes in der Mitte der graphischen Darstellung des Fahrzeugs 2. Dementsprechend geben sämtliche Lautsprecher 3, 4, 5 und 6 die gleiche Lautstärke ab und der Klangfokus befindet sich exakt in der Mitte des Fahrzeuginnenraums.

Mittels des Symbols 7 ist die von den einzelnen Lautsprechern 3, 4, 5 und 6 abgestrahlte Lautstärke bzw. die Lautstärkeverteilung der Audioeinrichtung im Fahrzeuginnenraum einstellbar, so dass an verschiedenen Orten im Fahrzeuginnenraum ein optimaler Stereoeffekt erzielt werden kann. Um die Einstellung für die Fahrzeuginsassen komfortabler zu gestalten, wird die Lautstärkeverteilung der Audioeinrichtung graphisch visualisiert.

Durch die Verschiebung des Symbols 7 mit nicht dargestellten Bedienelementen der nicht dargestellten Bedieneinrichtung kann die Lautstärkeverteilung der Audioeinrichtung im Fahrzeuginnenraum eingestellt werden. Hierzu wird das Symbol 7 in der graphischen Darstellung des Fahrzeugs 2 entweder stufenlos oder in festgelegten, diskreten Schritten verschoben. Soll beispielsweise die Lautstärkeverteilung der Audioeinrichtung optimal für den Fahrer des Fahrzeuges eingestellt werden, so muss das Symbol 7 auf die Position in der graphischen Darstellung des Fahrzeuges 2 verschoben werden, die dem Fahrersitz (8) entspricht.

Das Symbol 7 ist im beschriebenen Ausführungsbeispiel als Fadenkreuz ausgestaltet. Denkbar sind auch Ausformungen des Symbols 7 als Punkt, Piktogramm oder ein Bild bzw. Icon.

Die nicht gezeigte Bedieneinrichtung zur Bewegung des Symbols 7 in der graphischen Darstellung des Fahrzeugs 2 ist als Multifunktionsbedieneinrichtung ausgeführt. Zur Steuerung des Symbols 7 bei zweidimensionaler graphischer Darstellung wird vorzugsweise ein Bedienelement (nicht dargestellt) verwendet, welches in zwei Achsen, in der Fahrzeuglängsund Fahrzeugquerachse, steuerbar ist. Zur Steuerung des Symbols 7 bei dreidimensionaler graphischer Darstellung wird vorzugsweise ein Bedienelement (nicht dargestellt) verwendet, welches in drei Achsen, in der Fahrzeuglängs- und Fahrzeugquerachse sowie in der Fahrzeughochachse, steuerbar ist. Denkbar ist auch der Einsatz eines Bedienelementes pro Achse. Die Bedieneinrichtung umfasst als Bedienelemente für die Verschiebung des Symbols 7 insbesondere einen Joystick, einen Touchscreen, einen Touchpad, einen Trackball, eine Kreuzwippe und/oder einen Drehknopf mit Enterfunktion.

In Fig. 2 ist ein Ausführungsbeispiel für eine für den Fahrer optimierte Lautstärkeverteilung der Audioeinrichtung mit den Lautsprechern 3, 4, 5 und 6 gezeigt. Hierbei ist das Symbol 7 in Form eines Punktes auf den Fahrersitz 8 verschoben worden. Eine für den Fahrer optimale Lautstärkeverteilung mit einem optimalen Stereoeffekt wird dadurch erreicht, dass die Intensität bzw. Stärke eines Lautsprechers um so größer ist, je weiter entfernt der Lautsprecher von der Position im Fahrzeuginnenraum ist, an der eine Einstellung erfolgen soll. In diesem Fall betrifft dies den Fahrersitz 8. Des Weiteren sind in Fig. 2 graphische Darstellungen für die Lautstärkeverteilung in der Fahrzeuglängsachse 9 und in der Fahrzeugquerachse 10 gezeigt.

In Fig. 3 ist ebenfalls ein Ausführungsbeispiel für eine für den Fahrer optimierte Lautstärkeverteilung der Audioeinrichtung dargestellt. Zur Vereinfachung der Einstellung können Rasterpunkte 13 vorgesehen sein. Vorzugsweise sollten bei einer zweidimensionalen graphischen Darstellung neun Punkte (drei in Fahrzeuglängsrichtung und drei in Fahrzeugquerrichtung) einstellbar sein, um eine Lautstärke- und Klangoptimierung für alle Insassen zu ermöglichen. Ist das Fahrzeug beispielsweise mit Fahrer und Beifahrer besetzt, so sollte das Symbol 7 zwischen den beiden angeordnet werden können. Entsprechendes gilt für alle anderen Besetzungen des Fahrzeugs. Grundsätzlich können beliebige Rasterpunkte 13 an beliebigen Stellen im Fahrzeuginnenraum festgelegt werden. Feinere Abstufungen ermöglichen jedoch eine präzisere Abstimmung.

Des Weiteren kann die Anzeigeeinrichtung 1 derart ausgestaltet sein, dass die Anzeigeeinrichtung 1 eine nicht dargestellte Liste bzw. Tabelle umfasst, in welcher verschiedene fahrzeuginnenraum-positionsabhängige Auswahlmöglichkeiten für eine optimale Lautstärkeverteilung der Audioeinrichtung aufgeführt sind. Aus dieser Liste bzw. Tabelle kann ein Fahrzeuginsasse die gewünschte auf eine bestimmte Position im Fahrzeuginnenraum optimierte Lautstärkeverteilung der Audioeinrichtung mittels des nicht dargestellten Bedienelementes auswählen. Die Liste könnte wie folgt ausgestaltet sein:

Einstellung der optimalen Lautstärkeverteilung der Audioeinrichtung für:
1. den Fahrer
2. den Beifahrer
3. den Fahrer und den Beifahrer
4. den linken Fondinsassen
5. den rechten Fondinsassen
6. den mittleren Fondinsassen
7. den linken und den rechten Fondinsassen
8. einen voll besetzten Fondbereich
9. ein voll besetztes Fahrzeug
10. gemäß Sitzbelegung
11. u. s. w.

Ferner kann vorgesehen sein, dass die Anzeigeeinrichtung 1 die graphische Darstellung des Fahrzeuges 2 und die Liste umfasst. Diese können beispielsweise nebeneinander angeordnet sein. Wählt ein Fahrzeuginsasse aus der Liste eine bestimmte Variante für die positionsabhängige Einstellung der optimalen Lautstärkeverteilung der Audioeinrichtung aus, so wird in der graphischen Darstellung des Fahrzeuges 2 automatisch das Symbol 7 an die entsprechende Position in der graphischen Darstellung des Fahrzeuges 2 bewegt, so dass für den Insassen eine direkte Zuordnung zwischen der Listenauswahl und der Position des Symbols 7 in der graphischen Darstellung gegeben ist.

Ferner kann vorgesehen sein, dass nur die Liste dargestellt ist.

Vorteilhafterweise kann für die Einstellung der optimalen Lautstärkeverteilung der Audioeinrichtung eine nicht dargestellte Sitzbelegungserkennungseinrichtung genutzt werden. Somit kann die Einstellung der optimalen Lautstärkeverteilung der Audioeinrichtung in Abhängigkeit der Signale der Sitzbelegungserkennungseinrichtung vorgenommen werden. Hierfür ist vorteilhafterweise eine Auswahlvariante in der Beispiel-Liste (vgl. Position 10.) angegeben.

Zusammenfassend ist festzustellen, dass durch die dargestellte Form der Einstellung der Lautstärkeverteilung der Audioeinrichtung im Fahrzeug im Vergleich zur geläufigen Balanceund Fadereinstellung eine direktere und intuitivere Einstellmöglichkeit gegeben ist.

### Bezugszeichenliste

- 1: Anzeigeeinrichtung
- 2: graphische Darstellung des Fahrzeuges
- 3, 4, 5, 6: Lautsprecher
- 7: Symbol
- 8: Fahrzeugsitz des Fahrers
- 9: Graphische Darstellung der Lautstärkeverteilung in der Fahrzeuglängsachse
- 10: Graphische Darstellung der Lautstärkeverteilung in der Fahrzeugquerachse
- 11: Beifahrersitz
- 12: Fondsitze
- 13: Rasterpunkte

## Patentansprüche

1. Vorrichtung zur Einstellung einer Audioeinrichtung eines Fahrzeuges mit zumindest zwei an unterschiedlichen Positionen im Fahrzeuginnenraum angeordneten Lautsprechern (3, 4, 5, 6) und einer Bedieneinrichtung zum Einstellen der Lautstärkeverteilung der Audioeinrichtung im Fahrzeuginnenraum,
**dadurch gekennzeichnet, dass**
eine Anzeigeeinrichtung (1) zum graphischen Darstellen des Fahrzeuges (2) vorgesehen ist, wobei in der graphischen Darstellung des Fahrzeuges (2) ein Symbol (7) darstellbar und/oder dargestellt ist, welches den Ort im Fahrzeuginnenraum repräsentiert, an dem die Einstellung der Lautstärkeverteilung der Audioeinrichtung vornehmbar und/oder vorgenommen ist, wobei mit der Bedieneinrichtung das Symbol (7) in der graphischen Darstellung des Fahrzeuges (2) an eine Position bewegbar ist, die einen Ort im Fahrzeuginnenraum repräsentiert, an dem die Lautstärkeverteilung einzustellen ist.

2. Vorrichtung nach Anspruch 1, **dadurch gekennzeichnet, dass** die Anzeigeeinrichtung (1) eine graphische Darstellung der Lautstärke der zumindest zwei Lautsprecher (3, 4, 5, 6) aufweist.

3. Vorrichtung nach Anspruch 1 oder 2, **dadurch gekennzeichnet, dass** die Anzeigeeinrichtung (1) eine graphische Darstellung bezüglich der Lautstärkeverteilung in der Fahrzeuglängsachse aufweist,

4. Vorrichtung nach Anspruch 1 oder 2, **dadurch gekennzeichnet, dass** die Anzeigeeinrichtung (1) eine graphische Darstellung bezüglich der Lautstärkeverteilung in der Fahrzeugquerachse aufweist.

5. Vorrichtung nach Anspruch 1, **dadurch gekennzeichnet, dass** die Anzeigeeinrichtung (1) eine graphische Darstellung des Fahrzeuges (2) in Form der Fahrzeugdraufsicht aufweist.

6. Vorrichtung nach Anspruch 1 oder 5, **dadurch gekennzeichnet, dass** die Anzeigeeinrichtung (1) eine schematische oder eine photographische Darstellung des Fahrzeuges aufweist.

7. Vorrichtung nach einem der Ansprüche 1 bis 6, **dadurch gekennzeichnet, dass** die Anzeigeeinrichtung (1) eine zwei- und/oder dreidimensionale graphische Darstellung aufweist.

8. Vorrichtung nach einem der Ansprüche 1 bis 7, **dadurch gekennzeichnet, dass** die Bedieneinrichtung derart ausgestaltet ist, dass das Symbol (7) in der graphischen Darstellung des Fahrzeuges (2) in Fahrzeuglängs- und/oder in Fahrzeugquer- und/oder in Fahrzeughochachse bewegbar ist.

9. Vorrichtung nach einem der vorhergehenden Ansprüche, **dadurch gekennzeichnet, dass** die Bedieneinrichtung derart ausgestaltet ist, dass das Symbol (7) stufenlos oder in diskreten Schritten bewegbar ist.

10. Vorrichtung nach einem der vorhergehenden Ansprüche, **dadurch gekennzeichnet, dass** die Bedieneinrichtung eine Multifunktionsbedieneinrichtung, insbesondere einen Joystick, eie Touchscreen, ein Touchpad, einen Trackball, eine Kreuzwippe und/oder einen Drehknopf mit Enterfunktion, umfasst.

11. Vorrichtung nach Anspruch einem der vorhergehenden Ansprüche, **dadurch gekennzeichnet, dass** das Symbol (7) ein Fadenkreuz, einen Punkt, ein Piktogramm oder ein lcon umfasst.

12. Verfahren zum Einstellen einer Audioeinrichtung eines Fahrzeuges mit zumindest zwei an unterschiedlichen Positionen im Fahrzeuginnenraum angeordneten Lautsprechern (3, 4, 5, 6) und einer Bedieneinrichtung zum Einstellen der Lautstärkeverteilung der Audioeinrichtung im Fahrzeuginnenraum,
**dadurch gekennzeichnet, dass**
auf einer Anzeigeeinrichtung (1) das Fahrzeug graphisch dargestellt wird, wobei in der graphischen Darstellung des Fahrzeuges (2) ein Symbol (7) dargestellt wird, welches den Ort im Fahrzeuginnenraum repräsentiert, an dem die Einstellung der Lautstärkeverteilung der Audioeinrichtung vorgenommen ist, wobei mit der Bedieneinrichtung das Symbol (7) in der graphischen Darstellung des Fahrzeuges (2) an eine Position bewegt wird, die einen Ort im Fahrzeuginnenraum repräsentiert, an dem die Lautstärkeverteilung einzustellen ist.

## Claims

1. Adjustment device for an audio device in a vehicle having at least two loudspeakers (3, 4, 5, 6) arranged at different positions in the passenger compartment of the vehicle, and an operator control device for setting the volume distribution of the audio device in the passenger compartment of the vehicle,
**characterized in that**
a display device (1) is provided for graphically representing the vehicle (2), wherein a symbol (7) can be displayed and/or is displayed in the graphic representation of the vehicle (2), which symbol (7) represents the location in the passenger compartment of the vehicle in which the setting of the volume distribution of the audio device can be performed and/or is performed, wherein by means of the operator control device the symbol (7) can be moved in the graphic representation of the vehicle (2) to a position which represents a location in the passenger compartment of the vehicle at which the volume distribution is to be set.

2. Device according to Claim 1, **characterized in that** the display device (1) has a graphic representation of the volume of the at least two loudspeakers (3, 4, 5, 6).

3. Device according to Claim 1 or 2, **characterized in that** the display device (1) has a graphic representation relating to the volume distribution in the longitudinal axis of the vehicle.

4. Device according to Claim 1 or 2, **characterized in that** the display device (1) has a graphic representation relating to the volume distribution in the transverse axis of the vehicle.

5. Device according to Claim 1, **characterized in that** the display device (1) has a graphic representation of the vehicle (2) in the form of the plan view of the vehicle.

6. Device according to Claim 1 or 5, **characterized in that** the display device (1) has a schematic or a photographic representation of the vehicle.

7. Device according to one of Claims 1 to 6, **characterized in that** the display device (1) has a two-dimensional and/or three-dimensional graphic representation.

8. Device according to one of Claims 1 to 7, **characterized in that** the operator control device is configured in such a way that in the graphic representation of the vehicle (2) the symbol (7) can be moved on the longitudinal axis of the vehicle and/or transverse axis of the vehicle and/or vertical axis of the vehicle.

9. Device according to one of the preceding claims, **characterized in that** the operator control device is configured in such a way that the symbol (7) can be moved in an infinitely adjustable fashion or in discrete steps.

10. Device according to one of the preceding claims, **characterized in that** the operator control device comprises a multifunction operator control device, in particular a joystick, a touch screen, a touchpad, a track ball, a four-way rocker and/or a rotary knob with an enter function.

11. Device according to one of the preceding claims, **characterized in that** the symbol (7) comprises a cross thread, a point, a pictogram or an icon.

12. Method for setting an audio device of a vehicle having at least two loudspeakers (3, 4, 5, 6) which are arranged at different positions in the passenger compartment of the vehicle and an operator control device for setting the volume distribution of the audio device in the passenger compartment of the vehicle,
**characterized in that**
the vehicle is graphically represented on a display device (1), wherein a symbol (7) is displayed in the graphic representation of the vehicle (2), which symbol (7) represents the location in the passenger compartment of the vehicle in which the setting of the volume distribution of the audio device is performed, wherein by means of the operator control device the symbol (7) is moved in the graphic representation of the vehicle (2) to a position which represents a location in the passenger compartment of the vehicle at which the volume distribution is to be set.

## Revendications

1. Dispositif de réglage d'un équipement audio d'un véhicule comprenant au moins deux haut-parleurs (3, 4, 5, 6) disposées des positions différentes dans l'espace intérieur du véhicule et un dispositif de commande pour régler la distribution du volume sonore de l'équipement audio dans l'espace intérieur du véhicule,
**caractérisé en ce**
**qu'**il est prévu un dispositif d'affichage (1) pour la représentation graphique du véhicule (2), un symbole (7) pouvant être représenté et/ou étant représente dans la représentation graphique du véhicule (2), lequel représente l'endroit dans l'espace intérieur du véhicule auquel peut être effectué et/ou est effectué le réglage de la distribution du volume sonore de l'équipement audio, le symbole (7) pouvant être déplacé dans la représentation graphique du véhicule (2) avec le dispositif de commande jusqu'à une position qui représente un endroit dans l'espace intérieur du véhicule auquel il faut effectuer le réglage de la distribution du volume sonore.

2. Dispositif selon la revendication 1, **caractérisé en ce que** le dispositif d'affichage (1) présente une représentation graphique du volume sonore des au moins deux haut-parleurs (3, 4, 5, 6).

3. Dispositif selon la revendication 1 ou 2, **caractérisé en ce que** le dispositif d'affichage (1) présente une représentation graphique concernant la distribution du volume sonore dans l'axe longitudinal du véhicule.

4. Dispositif selon la revendication 1 ou 2, **caractérisé en ce que** le dispositif d'affichage (1) présente une représentation graphique concernant la distribution du volume sonore dans l'axe transversal du véhicule.

5. Dispositif selon la revendication 1, **caractérisé en ce que** le dispositif d'affichage (1) présente une représentation graphique du véhicule (2) sous la forme d'une vue de dessus du véhicule.

6. Dispositif selon la revendication 1 ou 5, **caractérisé en ce que** le dispositif d'affichage (1) présente une représentation schématique ou photographique du véhicule.

7. Dispositif selon l'une des revendications 1 à 6, **caractérisé en ce que** le dispositif d'affichage (1) présente une représentation graphique bi- et/ou tridimensionnelle.

8. Dispositif selon l'une des revendications 1 à 7, **caractérisé en ce que** le dispositif de commande est configuré de telle sorte que le symbole (7) peut être déplacé dans la représentation graphique du véhicule (2) dans l'axe longitudinal et/ou transversal et/ou de hauteur du véhicule.

9. Dispositif selon l'une des revendications précédentes, **caractérisé en ce que** le dispositif de commande est configuré de telle sorte que le symbole (7) peut être déplacé en continu ou par pas discrets.

10. Dispositif selon l'une des revendications précédentes, **caractérisé en ce que** le dispositif de commande comprend un dispositif de commande multifonction, notamment une manette, un écran tactile, un pavé tactile, une boule de commande, un sélecteur multidirectionnel et/ou un bouton avec fonction d'entrée.

11. Dispositif selon l'une des revendications précédentes, **caractérisé en ce que** le symbole (7) comprend un curseur, un point, un pictogramme ou une icône.

12. Procédé de réglage d'un équipement audio d'un véhicule comprenant au moins deux haut-parleurs (3, 4, 5, 6) disposes à des positions différentes dans l'espace intérieur du véhicule et un dispositif de commande pour régler la distribution du volume sonore de l'équipement audio dans l'espace intérieur du véhicule,
**caractérisé en ce que**
le véhicule est représente sous forme graphique sur un dispositif d'affichage (1), un symbole (7) étant représenté dans la représentation graphique du véhicule (2), lequel représente l'endroit dans l'espace intérieur du véhicule auquel est effectué le réglage de la distribution du volume sonore de l'équipement audio, le symbole (7) pouvant être déplacé dans la représentation graphique du véhicule (2) avec le dispositif de commande jusqu'à une position qui représente un endroit dans l'espace intérieur du véhicule auquel il faut effectuer le réglage de la distribution du volume sonore.
